# NEUE EUROPÄISCHE PATENTSCHRIFT

(11) **EP 2 123 364 B3**
(45) Veröffentlichungstag dieser Patentschrift: **25.09.2013**
(45) Hinweis auf die Patenterteilung: 15.06.2011
(21) Anmeldenummer: 09159380.6
(22) Anmeldetag: 05.05.2009
(51) Int. Cl.: B05B 11/00

(54) **Spender mit erschütterungssicherem Ventil**
Dispenser with shock-proof valve
Distributeur avec clapet résistant aux chocs

(30) Priorität: 19.05.2008 DE 102008024181
(43) Veröffentlichungstag der Anmeldung: 25.11.2009
(73) Patentinhaber: MegaPlast GmbH, 78052 Villingen-Schwenningen (DE)
(72) Erfinder: Hummel, Karlheinz, 78148, Gütenbach (DE)
(74) Vertreter: Müller, Enno

(56) Entgegenhaltungen:
- DE-C- 78 276
- US-A1- 2001 054 623
- US-A1- 2006 237 483
- US-A1- 2008 093 386

## Beschreibung

Die Erfindung betrifft einen Spender mit den Merkmalen des Oberbegriffes des Anspruches 1.

Derartige Spender sind bereits in vielfältiger Ausgestaltung bekannt geworden. Es wird beispielsweise auf die EP 520315 A1 verwiesen.

Weiter ist zum Stand der Technik auf die US 2008/0093386 A1 zu verweisen.

Bei dem hieraus bekannten Spender erfolgt die Rückstellung des Pumpkammeroberteils durch eine zwischen dem Einlassventil und dem Auslassventil wirkende Feder. Das Steuerteil liegt auf dem als Kugel ausgebildeten Auslassventil lediglich auf und wirkt nicht mit dem Pumpkammeroberteil zusammen.

Darüber hinaus ist zum Stand der Technik auf die US 2006/0237483 A1 und die US 2001/0054623 A1 zu verweisen.

Ausgehend von dem zunächst genannten Stand der Technik beschäftigt sich die Erfindung mit der Aufgabe, einen zuverlässig arbeitenden Spender anzugeben.

Diese Aufgabe ist beim Gegenstand des Anspruches 1 gelöst, wobei darauf abgestellt ist, dass das Pumpkammeroberteil vermittels des Steuerteils aus einer Pump-Endstellung in eine Pump-Anfangsstellung durch Zurückschleppen zurück verlagerbar ist. Dies ist dann vorteilhaft, wenn eine Rückstellfeder, die bevorzugt in dem Spender vorgesehen ist, um die Pumpkammerteile nach einem Zusammenfahren wieder auseinander zu bewegen, nicht auf das Pumpkammeroberteil einwirkt, sondern auf das Spenderteil, welches das Steuerteil aufweist, also etwa auf ein Spenderkopfteil. Vermittels des Steuerteils, das insoweit an das Pumpkammeroberteil zuggekoppelt sein kann, kann dann hierüber nach einem Zusammenfahren der Kammerteile zur Durchführung einer Pumpbewegung das Zurückfahren des Pumpkammeroberteils bewirkt werden.

Bei diesem Spender wird das Auslassventil nicht wie üblich durch die Masse selbst verlagert, sondern muss zunächst aktiv in eine Freigabestellung verlagertwerden. Diese Verlagerung in die Freigabestellung muss vorgeschaltet zu jedem Pumpvorgang erfolgen. Dies beinhaltet zugleich, dass ansonsten, nach Beendigung des Pumpvorganges, das Auslassventil sich in der Sperrstellung befindet. Es ist eine zwangsläufige Abfolge bei der Durchführung eines Pumpvorganges gegeben, dass erst, zu Beginn des Pumpvorganges, das Auslassventil über einen besonderen Vorgang in eine Freigabestellung zu verlagern ist. Eine Erschütterung des Spenders insgesamt oder eine nur leichte Berührung eines grundsätzlich zur Durchführung eines Pumpvorganges an dem Spender zu betätigenden Teils führt noch nicht zu einem Masseaustritt.

Es ist besonders bevorzugt, dass für eine Einwirkung auf das Pumpkammeroberteil ein Betätigungsteil vorgesehen ist und das Steuerteil mit dem Betätigungsteil verbunden ist. Die Einwirkung auf das Betätigungsteil bewirkt damit zugleich - und auch zunächst, vor Durchführung des Pumpvorganges -, eine Einwirkung auf das Auslassventil. Ein besonderer Betätigungsvorgang ist nicht erforderlich. Für den Benutzer braucht diese voreilende Einwirkung auf das Auslassventil gar nicht in Erscheinung zu treten.

Weiterhin kann das Betätigungsteil ein Spenderkopfteil sein. Zur Benutzung wird das Spenderkopfteil heruntergedrückt und hierbei dann bevorzugt zunächst die Aussteuerung des Auslassventils in die Freigabestellung bewirkt und im Weiteren dann der Pumpvorgang, d.h. das Ausbringen der Masse aus einer Spendemündung des Spenders.

Besonders bevorzugt ist, dass das Steuerteil als mit dem Betätigungsteil verbundener Dorn ausgebildet ist. Hiermit lässt sich in einfacher Weise, insbesondere wenn, wie bevorzugt, der Dorn sich vertikal erstreckt, die Betätigungskraft auf das Auslassventil übertragen. Es ist auch eine raumsparende Gestaltung erreicht. Es ist auch bevorzugt, dass das Steuerteil noch nicht bei erster Bewegung des Betätigungsteils auf das Auslassventil einwirkt, sondern dass ein Leerhub vorgeschaltet ist. Dies wird beispielsweise ereicht durch ein Abstandsmaß zwischen der Spitze des beispielsweise Dorns und dem Auslassventil.

Weiter bevorzugt kann das Auslassventil in dem gegenüber einem bevorzugt feststehend ausgebildeten Pumpkammerunterteil bevorzugt beweglich ausgebildeten Pumpkammeroberteil angeordnet sein. Das Auslassventil ist damit unmittelbar zugeordnet dem Spenderkopfteil, was entsprechend günstig ist, wenn dieses zugleich als das Betätigungsteil ausgebildet ist.

Das Auslassventil ist in weiterer Einzelheit bevorzugt so gestaltet, dass es ohne die Verlagerung in die Auslassstellung bei einer Bewegung der Pumpkammerteile zueinander durch in der Pumpkammer unter Druck befindliche Masse in seine Verschlussstellung gedrückt wird, Es verschließt also nicht nur, solange es nicht angesteuert ist, die Pumpkammer, sondern ein etwa sich darin, etwa auf Grund von Erschütterungen, aufbauender Druck verstärkt zugleich noch die Verschlusswirkung des Auslassventils.

In weiterer Einzelheit ist bevorzugt, dass das Auslassventil einen Ventilteller aufweist und einen Ventil-Schaft, wobei der Ventil-Schaft von dem Ventilteller in Ausgaberichtung weisend angeordnet ist.

Nachstehend ist die Erfindung weiter anhand der beigefügten Zeichnung erläutert, die aber lediglich ein Ausführungsbeispiel der Erfindung darstellt. Hierbei zeigt:
- Fig.: 1 einen Querschnitt durch einen auf ein Tubenteil aufgesetzten Spenderkopf, überfangen von einer Schutzkappe in der unbetätig- ten Stellung;
- Fig. 2: eine Darstellung gemäß Fig. 1, ohne Schutzkappe, in der betätig- ten Stellung; und
- Fig. 3: eine Darstellung gemäß Fig. 1 bzw. Fig. 2, darstellend die Rück- hubbewegung.

Dargestellt und beschrieben ist zunächst mit Bezug zu Fig. 1 ein Spender 1, der zur Ausgabe von fließfähigen bis pastösen Massen vorgesehen ist, beispielsweise Cremes kosmetischer Art oder aber auch beispielsweise zur Ausgabe von Zahnpasta.

Der Spender 1 weist einen Spenderkopf 2 auf, der bei der Darstellung in Fig. 1 von einer Schutzkappe 3 überfangen ist. Die Schutzkappe 3 ist mittels an einem Spenderkopfunterteil 4 ausgebildeten Rastwülsten 5 an dem Spenderkopf rastgehaltert.

Das Spenderkopfunterteil 4 bildet zugleich einteilig das Pumpkammerunterteil 6 aus, das aus einem nach oben offenen Zylinderabschnitt besteht. Der Zylinderabschnittweist oberseitig nach innen gerichtete Überfangvorsprünge 7 auf, welche die Rückhubbewegung des Pumpkammeroberteils 8, wie noch zu erläutern ist, begrenzen.

Außenseitig an dem Pumpkammerunterteil 6 ist eine Rückstellfeder in Form eines Federbalges 9 angeordnet. Mit einem Fußbereich 10 liegt der Federbalg 9 außenseitig an dem Pumpkammerunterteil an. Oberseitig stützt er sich an einer Unterseite eines Spenderkopfteils 11 ab.

Das Spenderkopfteil 11 ist innenseitig eines an dem Spenderkopfunterteil 4 konzentrisch zu dem Pumpkammerunterteil 6 ausgebildeten Führungsabschnittes 12 geführt. Dieser Führungsabschnitt 12 weist zur Ausfahrbegrenzung, in grundsätzlich gleicher Weise wie das Pumpkammerunterteil 6, nach innen ragende Vorsprünge 13 auf, die auch als umlaufende Kante ausgebildet sein können.

In dem Spenderkopfteil 11 ist ein Ausgaberöhrchen 14 ausgebildet, das in einer Spendemündung 15 ausläuft. Diese ist seitlich gerichtet.

Das Spenderkopfteil 11 weist weiter innenseitig, auch innen zu dem oberen Bereich des Pumpenbalges 9, einen zylindrischen Führungsabschnitt 16 auf, in dem das Pumpkammeroberteil 17 geführt ist.

Das Pumpkammeroberteil 17 setzt sich im Einzelnen aus einem Kolbenteil 18, einem Aufnahmeteil 19 und dem zwischen dem Kolbenteil 18 und dem Aufnahmeteil 19 gefassten Auslassventil 20 zusammen.

Das Kolbenteil 18 weist unterseitig einen Kolbenabschnitt 21 auf, der innenseitig des Zylinderabschnittes des Pumpkammerunterteils 6 teleskopierbar angeordnet ist.

In dem Spenderkopfunterteil 4 ist weiterhin ein Einlassventil 22 angeordnet, das durch ein Halteteil 23 in dem Spenderkopfunterteil 4 rastgehaltert ist.

Sowohl das Einlassventil 22, wie auch das Auslassventil 20 bestehen aus einem Weichkunststoff. Hierbei ist bei dem Einlassventil 22 ein Ventilteller 24 vorgesehen, der bei Unterdruck, d.h. bei Rückhubbewegung des Pumpkammeroberteils 8 (Fig. 3) in der Pumpkammer 25 von der durch das Rastteil gebildeten Ventilgegenfläche 26 abhebt und Masse aus dem Vorratsraum 27 in die Pumpkammer eintreten lässt. Der Ventilteller 22 ist über im Einzelnen nicht dargestellte Verbindungsarme mit einem Montageabschnitt 28 des Einlassventils 22 verbunden.

Das Auslassventil 20 weist gleichfalls einen zylinderförmigen Montageabschnitt 29 auf, der innenseitig des Aufnahmeteils 19 angeordnet ist. Er ist zugleich von dem Kolbenteil 18 unten und innen überfasst.

In dem Montageabschnitt 29, der über einen Verjüngungsabschnitt 30 in einen Ventilteller 31 übergeht, sind, beim Ausführungsbeispiel in dem Verjüngungsabschnitt 30, Durchgangswege 32 für die Masse vorgesehen. Der Ventilteller 31 liegt vermittels eines oberen Randes 33 an dem Aufnahmeteil 19 dichtend an. Mittels eines an den Ventilteller 31 angeformten Ventil-Schaftes 34 ragt er in einen oberen verjüngten Zylinderabschnitt des Aufnahmeteils 19 ein.

An dem Spenderkopfteil 11 ist weiterhin innenseitig ein nach unten gerichteter Dorn 35 ausgebildet, der axial mit dem Ventil-Schaft 34 fluchtet. In der unbetätigten Stellung gemäß Fig. 1 ist der Dorn 35 mit vertikalem Abstand hinsichtlich seines freien Endes zu dem oberen freien Ende des Ventil-Schaftes 34 angeordnet. Das erbringt beim Niederdrücken des Spenderkopfteils 11 einen entsprechenden Weg, dem noch keine Einwirkung auf das Auslassventil 20 zugeordnet ist.

Der Dorn 35 besitzt unterseitig eine wulstartige Verdickung 36, die ein Herausziehen aus der Durchgangsbohrung 37 in dem Aufnahmeteil 19, durch welches sich der Dorn 35 hindurcherstreckt, hindert. Zugleich ermöglicht dies das Zurückziehen des Pumpkammeroberteils nach einer Niederdrückung, wie weiter unten noch beschrieben.

Bei einer Betätigung des Spenders durch Drükken auf das Spenderkopfteil 11 fährt zunächst bei Einfederung des Pumpbalges 9 das Spenderkopfteil 11 nach unten bis die Stirnfläche des Dorns 35 mit derzugewandten Stirnfläche des Ventil-Schaftes 34 in Berührung kommt. Bei einem Fortsetzen des Hubes drückt das Spenderkopfteil 11 vermittels des Dorns 35 und des Ventil-Schaftes 34 das Auslassventil nach unten, derart, dass der Ventilteller 31 einen Durchlass aus der Pumpkammer 25 in das Ausgaberöhrchen 24 freigibt. Das Niederdrükken des Auslassventils ist begrenzt durch eine Anschlagstellung des Führungsabschnittes 16 an einer zugeordneten äußeren Schulter 38 des Aufnahmeteils 19, siehe Fig. 2. Wenn der vorgenannte Anschlag erreicht ist, erfolgt im Weiteren, bei weiterem Niederdrücken des Spenderkopfteils 11, eine Verkleinerung der Pumpkammer 25 und damit einhergehend ein Austrag von Masse aus der Pumpkammer 25 durch das Spenderöhrchen 14 und die Mündung 15.

Wenn der Betätigungsdruck von dem Spenderkopfteil 11 genommen wird, fährt das Spenderkopfteil 11 zufolge der Federwirkung des Pumpenbalges 9 zurück in Richtung seiner Ausgangsstellung gemäß Fig. 1. Ein solcher Zustand ist in Fig. 3 dargestellt Hierbei ist auf Grund der Kopplung des Domes 35 mit dem Aufnahmeteil 19 ein Zurückschleppen des Pumpkammeroberteils in die Ausgangsstellung gemäß Fig. 1 verbunden. Der Rückhub ist begrenzt durch ein Anschlagen des Pumpkammeroberteils 17 bzw. des Kolbenteils 18, konkret des Kolbenabschnittes 21, an dem Überfangvorsprung 7 bzw. der auf das Spenderoberteil 11 wirkenden Hubbegrenzung durch den Vorsprung 13.

### Bezugszeichenliste

- 1: Spender
- 2: Spenderkopf
- 3: Schutzkappe
- 4: Spenderkopfunterteil
- 5: Rastwülste
- 6: Pumpkammerunterteil
- 7: Überfangvorsprünge
- 8: Pumpkammeroberteil
- 9: Federbalg 9
- 10: Fußbereich 10
- 11: Spenderkopfteil
- 12: Führungsabschnitt
- 13: Vorsprünge
- 14: Ausgaberöhrchen
- 15: Spendemündung
- 16: Führungsabschnitt
- 17: Pumpkammeroberteil
- 18: Kolbenteil
- 19: Aufnahmeteil
- 20: Auslassventil
- 21: Kolbenabschnitt
- 22: Einlassventil
- 23: Halteteil
- 24: Ventilteller
- 25: Pumpkammer
- 26: Ventilgegenfläche
- 27: Vorratsraum
- 28: Montageabschnitt
- 29: Montageabschnitt
- 30: Verjüngungsabschnitt
- 31: Ventilteller
- 32: Durchgangswege
- 33: Oberer Rand
- 34: Ventil-Schaft
- 35: Dorn
- 36: Verdickung
- 37: Durchgangsbohrung

## Patentansprüche

1. Spender (1) für fließfähige bis pastöse Massen mit einer ein Auslassventil (20) aufweisenden Pumpkammer (25), wobei die Pumpkammer (25) aus einem Pumpkammeroberteil (17) und einem Pumpkammerunterteil (6) besteht, die für einen Pumpvorgang relativ zueinander zu bewegen sind, wobei das Auslassventil zu Beginn eines Pumpvorganges mittels eines Steuerteils in eine Freigabestellung zu verlagern ist, **dadurch gekennzeichnet, dass** das Pumpkammeroberteil (17) vermittels des Steuerteils aus einer Pump-Endstellung in eine Pump-Anfangsstellung durch Zurückschleppen zurück verlagerbar ist und dass das Steuerteil noch nicht bei erster Bewegung auf das Auslassventil (20) einwirkt, sondern dass ein Leerhub vorgeschaltet ist.

2. Spender nach Anspruch 1, **dadurch gekennzeichnet, dass** für eine Einwirkung auf das Pumpkammeroberteil (17) ein Betätigungsteil vorgesehen ist und dass das Steuerteil mit dem Betätigungsteil verbunden ist.

3. Spender nach Anspruch 2, **dadurch gekennzeichnet, dass** das Betätigungsteil ein Spenderkopfteil (11) ist.

4. Spender nach einem der Ansprüche 2 oder 3, **dadurch gekennzeichnet, dass** das Steuerteil als mit dem Betätigungsteil verbundener Dorn (35) ausgebildet ist.

5. Spender nach einem der vorhergehenden Ansprüche, **dadurch gekennzeichnet, dass** das Auslassventil (20) in einem gegenüber einem feststehenden Pumpkammerunterteil (6) beweglichen Pumpkammeroberteil (17) angeordnet ist.

6. Spender nach einem der vorhergehenden Ansprüche, **dadurch gekennzeichnet, dass** das Auslassventil (20) ohne die Verlagerung in die Freigabestellung bei einer Bewegung der Pumpkammerteile (17, 6) zueinander durch die in der Pumpkammer (25) unter Druck befindliche Masse in seine Verschlussstellung gedrückt ist.

7. Spender nach einem der vorhergehenden Ansprüche, **dadurch gekennzeichnet, dass** das Auslassventil (20) einen Ventilteller (31) aufweist und einen Ventil-Schaft (34), wobei der Ventil-Schaft (34) von dem Ventilteller (31) in Ausgaberichtung weisend angeordnet ist.

## Claims

1. Dispenser (1) for free-flowing to highly viscous masses, comprising a pump chamber (25) which has an outlet valve (20), the pump chamber (25) constisting of an upper pump chamber part (17) and a lower pump chamber part (6), which parts are to be moved relative to one another for a pumping process, it being necessary to move the outlet valve into a release position at the start of a pumping process by means of a control part, **characterised in that** the upper pump chamber part (17) can be moved back from a pump end position into a pump start position by dragging it back by means of the control part and that the control part does not yet engage the outlet valve at a first movement but that there is preceding an empty stroke.

2. Dispenser according to claim 1, **characterised in that** an actuating part is provided for acting on the upper pump chamber part (17) and **in that** the control part is connected to the actuating part.

3. Dispenser according to claim 2, **characterised in that** the actuating part is a dispenser head part (11).

4. Dispenser to either claim 2 or claim 3, **characterised in that** the control part is configured as a mandrel (35) which is connected to the actuating part.

5. Dispenser according to any one of the preceding claims, **characterised in that** the outlet valve (20) is arranged in an upper pump chamber part (17) which is movable relative to a stationary lower pump chamber part (6).

6. Dispenser according to any one of the preceding claims, **characterised in that** the outlet valve (20) is pressed into the closure position thereof by the pressurised mass in the pump chamber (25), without being displaced into the release position, when the pump chamber parts (17, 6) are moved towards one another.

7. Dispenser according to any one of the preceding claims, **characterised in that** the outlet valve (20) has a valve plate (31) and a valve shaft (34), the valve shaft (34) being arranged so as to face away from the valve plate (31) in a dispensing direction.

## Revendications

1. Distributeur (1) de pâtes coulantes à pâteuses avec une chambre de pompage (25) présentant un clapet de décharge (20), dans lequel la chambre de pompage (25) se compose d'une partie supérieure de chambre de pompage (17) et d'une partie inférieure de chambre de pompage (6), qui doivent être déplacées l'une par rapport à l'autre pour une opération de pompage, dans lequel au début d'une opération de pompage, le clapet de décharge doit être déplacé dans une position de libération au moyen d'un élément de commande, **caractérisé en ce que** la partie supérieure de chambre de pompage (17) peut retourner par remorquage d'une position finale de pompage à une position initiale de pompage au moyen de l'élément de commande et **en ce que** l'élément de commande n'agit pas sur le clapet de décharge (20) dès le premier mouvement, mais **en ce qu'**une course à vide est montée en amont.

2. Distributeur selon la revendication 1, **caractérisé en ce qu'**un élément d'actionnement est prévu pour agir sur la partie supérieure de chambre de pompage (17) et **en ce que** l'élément de commande est relié à l'élément d'actionnement.

3. Distributeur selon la revendication 2, **caractérisé en ce que** l'élément d'actionnement est une partie de la tête de distributeur (11).

4. Distributeur selon l'une quelconque des revendications 2 ou 3, **caractérisé en ce que** l'élément de commande est réalisé sous forme de broche (35) reliée à l'élément d'actionnement.

5. Distributeur selon l'une quelconque des revendications précédentes, **caractérisé en ce que** le clapet de décharge (20) est agencé dans une partie supérieure de chambre de pompage (17) mobile par rapport à une partie inférieure de chambre de pompage (6) fixe.

6. Distributeur selon l'une quelconque des revendications précédentes, **caractérisé en ce que** le clapet de décharge (20) est poussé dans sa position de fermeture par la pâte sous pression dans la chambre de pompage (25) sans déplacement dans la position de libération lors d'un mouvement des parties de la chambre de pompage (17, 6) l'une par rapport à l'autre.

7. Distributeur selon l'une quelconque des revendications précédentes, **caractérisé en ce que** le clapet de décharge (20) présente une tête de clapet (31) et une tige de clapet (34), la tige de clapet (34) se détournant de la tête de clapet (31) dans la direction de sortie.
